# EUROPÄISCHE PATENTSCHRIFT

(11) **EP 1 400 158 B1**
(45) Veröffentlichungstag und Bekanntmachung des Hinweises auf die Patenterteilung: **25.03.2009**
(21) Anmeldenummer: 02750795.3
(22) Anmeldetag: 13.06.2002
(51) Int. Cl.: H05H 7/18

(54) **HOM-GEDÄMPFTER HOCHFREQUENZ-RESONATOR**
HOM DAMPED HIGH-FREQUENCY RESONATOR
RESONATEUR HAUTE FREQUENCE A AMORTISSEMENT DES MODES D'ORDRE SUPERIEUR

(30) Priorität: 15.06.2001 DE 10129774
(43) Veröffentlichungstag der Anmeldung: 24.03.2004
(73) Patentinhaber: Helmholtz-Zentrum Berlin für Materialien und Energie GmbH, 14109 Berlin (DE)
(72) Erfinder: WEIHRETER, Ernst, 10823 Berlin (DE); MARHAUSER, Frank, Newport News,VA 23602 (US)
(74) Vertreter: Rudolph, Margit
(86) Internationale Anmeldenummer: PCT/DE2002/002230
(87) Internationale Veröffentlichungsnummer: WO 2002/104086

(56) Entgegenhaltungen:
- SCHONFELD F ET AL: "A cavity with circular waveguides for HOM damping" EPAC96. FIFTH EUROPEAN PARTICLE ACCELERATOR CONFERENCE, EPAC96. FIFTH EUROPEAN PARTICLE ACCELERATOR CONFERENCE, SITGES, SPAIN, 10-14 JUNE 1996, Seiten 1940-1942 vol.3, XP008009372 1997, Bristol, UK, Institute of Physics Publishing, UK ISBN: 0-7503-0386-7
- BARTALUCCI S ET AL: "DA Phi Ne accelerating cavity: R and D" EPAC92.THIRD EUROPEAN PARTICLE ACCELERATOR CONFERENCE, BERLIN, GERMANY, 24-28 MARCH 1992, Seiten 1263-1265 vol.2, XP008009369 1992, Gif sur Yvette, France, Editions Frontieres, France ISBN: 2-86332-114-5
- PATENT ABSTRACTS OF JAPAN vol. 1995, no. 05, 30. Juni 1995 (1995-06-30) & JP 07 037698 A (TOSHIBA CORP), 7. Februar 1995 (1995-02-07)
- SOBENIN N P ET AL: "HOM damping in SBLC accelerating section using input coupler" PROCEEDINGS OF THE XVIII INTERNATIONAL LINEAR ACCELERATOR CONFERENCE, PROCEEDINGS OF 18TH INTERNATIONAL LINAC CONFERENCE (LINAC 96), GENEVA, SWITZERLAND, 26-30 AUG. 1996, Seiten 824-826 vol.2, XP008009431 1996, Geneva, Switzerland, CERN, Switzerland
- SAKANAKA S ET AL: "Development of a broadband HOM load for the 714-MHz HOM-damped cavity" PROCEEDINGS OF THE 1997 PARTICLE ACCELERATOR CONFERENCE (CAT. NO.97CH36167), PROCEEDINGS OF THE 1997 PARTICLE ACCELERATOR CONFERENCE, VANCOUVER, BC, CANADA, 12-16 MAY 1997, Seiten 2983-2985 vol.3, XP002219743 1998, Piscataway, NJ, USA, IEEE, USA ISBN: 0-7803-4376-X
- MARHAUSER F ET AL: "HOM damped 500 MHz cavity design for 3rd generation SR sources" PACS2001. PROCEEDINGS OF THE 2001 PARTICLE ACCELERATOR CONFERENCE (CAT. NO.01CH37268), PROCEEDINGS OF 2001 PARTICLE ACCELERATOR CONFERENCE, CHICAGO, IL, USA, 18-22 JUNE 2001, Seiten 846-848 vol.2, XP002219744 2001, Piscataway, NJ, USA, IEEE, USA ISBN: 0-7803-7191-7
- SCHONFELD F ET AL: "Layout of a broadband circular waveguide to coaxial transition" EPAC96. FIFTH EUROPEAN PARTICLE ACCELERATOR CONFERENCE, EPAC96. FIFTH EUROPEAN PARTICLE ACCELERATOR CONFERENCE, SITGES, SPAIN, 10-14 JUNE 1996, Seiten 1937-1939 vol.3, XP001122816 1997, Bristol, UK, Institute of Physics Publishing, UK ISBN: 0-7503-0386-7
- ARCIONI P ET AL: "Numerical evaluation of beam coupling impedances in heavily damped accelerating cavities" EPAC92.THIRD EUROPEAN PARTICLE ACCELERATOR CONFERENCE, BERLIN, GERMANY, 24-28 MARCH 1992, Seiten 907-909 vol.2, XP001122817 1992, Gif sur Yvette, France, Editions Frontieres, France ISBN: 2-86332-114-5

## Beschreibung

Die Erfindung betrifft einen HOM-gedämpften Hochfrequenz-Resonator, aufweisend einen zylinderförmigen Resonatorhohlraum, auf dessen Mantelfläche drei zirkulare getaperte Wellenleiter mit zwei symmetrisch angeordneten Stegen angeordnet sind, wobei die cut-off-Frequenz des Wellenleitergrundmodes über die Länge der Wellenleiter durch Variation der Steghöhe konstant gehalten ist, und die Stegwellenleiter an ihrem Ende mit dem kleineren Durchmesser einen lmpedanztransformator zur breitbandigen HF-Anpassung der Koaxialleitung aufweisen.

In Elektronen-Speicherringen zur Erzeugung von Synchrotronstrahlung hängt wie Brillanz der Photonenstrahlen empfindlich von der Qualität des gespeicherten Elektronenstrahls ab. Insbesondere Strahlinstabilitäten haben einen negativen Einfluss auf die erzeugte Brillanz. Die Strahlinstabilitäten werden durch Multibunch-Schwingungen hervorgerufen, die eine Vergrößerung der Energiebreite (longitudinale Schwingungen) und der transversalen Emittanz (transversale Schwingungen) nach sich ziehen.

Die Muttibunch-Schwingungen werden durch die Wechselwirkung der Elektronenpakete mit den Moden höherer Ordnung (HOM) des Beschleunigungsresonators angeregt. Durch Verringerung der Impedanzen dieser HOM's unterhalb der für jede Synchrotron-Quelle spezifischen kritischen Impedanz können die o.g. Instabilitäten unterdrückt werden.

Für die Unterdrückung der Instabilitäten sind dem Stand der Technik nach verschiedene Lösungen für Resonatoren bekannt.

So ist beispielsweise in Proc. of the European Particle Accelerator Conference (EPAC 1990), Vol. 1, pp. 149; Proc. of the European Particle Accelerator Conference (EPAC 1996), Vol. 1, pp. 148 und ebenda Vol. 3, pp. 1976 der Resonator am Laboratori Nazionale di Frascati, INFN, in Frascati/Italien beschrieben. Dieser Resonator besteht aus einem glockenförmigen Resonatorhohlraum mit drei langen Rechteckhohlleitem zur HOM-Dämpfung, die unter einem Winkel von ca. 15 Grad zur Resonatorachse angeordnet sind. Bedingt durch diese Geometrie und die langen kegelstumpfförmigen Strahlrohre zur Anpassung des großen rohrseitigen Durchmessers an die Vakuumkammer des Rings beträgt die Einbaulänge in axialer Richtung etwa 2 m. Die breitbandigen Rechteckhohlleiter besitzen einen Übergang auf eine 7/8" EIA-Koaxialleitung zur Auskopplung der HOM-Energie. Nicht zuletzt aufgrund des großen Durchmessers der Strahlrohröffnungen können relativ kleine Werte für die HOM-Impedanzen erreicht werden. Dieser Vorteil wird aber mit einer ebenfalls deutlich reduzierten Shuntimpedanz für den Grundmode erkauft, was höhere Betriebskosten nach sich zieht.

Eine andere Lösung, radial angeordnete Wellenleiter an die störenden HOM's anzukoppeln, ist für das Cavity (Hohlraumresonator) am Stanford Linear Accelerator Center, SLAC, in Stanford/USA entwickelt worden (beispielsweise beschrieben in SLAC-PUB-6129, LBL-30624, BECON-91, April 1991). Diese Anordnung besteht aus einem Resonatorhohlraum mit sphärischer radialer Kontur und drei rechteckigen Wellenteitern zur HOM-Dämpfung, die unter einem Winkel von ca. 30 Grad zur Strahlachse am Resonator angeordnet, dann aber parallel zur Achse orientiert und schließlich aus Platzgründen um 180 Grad gebogen sind. Die HOM-Energie wird in Ferritabsorbem im Innenraum der Wellenleiter absorbiert. Bedingt durch die Geometrie der Anordnung beträgt die Einbaulänge in axialer Richtung etwa 1,8 m.

Beide genannten Resonatoren sind für den Einsatz in Elektron-Positron-Speicherringen für die Hochenergiephysik mit längeren geraden Sektionen entwickelt worden und daher für die Verwendung in SynchrotronStrahlungsquellen nur bedingt geeignet.

In Proc. of the European Particle Accelerator Conference (EPAC 1996), Vol. 3, pp. 1940, und vol. 3, pp 1937 ist ein Resonator beschrieben, wie er von der Berliner Elektronenspeicherring-Gesellschaft für Synchrotronstrahlung m.b.H. vorgeschlagen worden ist. Hierbei weist der Hochfrequenz-Resonator einen zylinderförmigen Resonatorhohlraum auf, auf dessen Mantelfläche drei zirkulare Wellenleiter zur Ankopplung an die HOM's angeordnet sind, die jeweils mit einem breitbandigen Übergang auf eine Koaxialleitung verbunden sind (broadband circular waveguide to coaxial transition - CWCT). Mit dieser Anordnung können die notwendigen Abmessungen, insbesondere die Einbaulänge, im Vergleich zum Stand der Technik verringert werden. In Proc. of the European Particle Accelerator Conference (EPAC 1998), Vol. 3, pp. 2065 ist für eine solche Anordnung ein zirkularer Wellenleiter beschrieben, der als getaperter Stegwellenleiter mit einer konstanten cut-off-Frequenz und einem Impedanztransformator zur 7/8"-Koaxialleitung ausgebildet ist. Wie bereits erwähnt, konnten die Abmessungen eines HOM-gedämpften Hochfrequenz-Resonators verringert werden, jedoch ist die Reduzierung der Shuntimpedanz des Fundamentalmodes relativ groß und die Dämpfungseffizienz für die Moden höherer Ordnung ungenügend.

Deshalb ist es Aufgabe der Erfindung, einen kostengünstig herstellbaren HOM-gedämpften HF-Resonator mit verbesserter Dämpfungscharakteristik bei gleichzeitig hoher Shuntimpedanz für den Fundamentalmode in Platz sparender Bauweise anzugeben.

Diese Aufgabe wird durch einen HOM-gedämpften Hochfrequenz-Resonator der eingangs genannten Art dadurch gelöst, dass erfindungsgemäß die Wellenleiter mit zwei symmetrisch angeordneten Stegen zur Einstellung einer Asymmetrie relativ zur Mittelebene des zylinderförmigen Resonatorhohlraumes in Richtung seiner Längsachse versetzt auf der Mantelfläche des Resonatorhohlraums angeordnet sind, die Wellenleiter mit zwei symmetrisch angeordneten Stegen in ihrem Winkel zur Achse des zylinderförmigen Resonatorhohlraums einstellbar ausgebildet sind und die Stege der Wellenleiter in den zylinderförmigen Resonatorhohlraum derart hineinragen, dass die Moden höherer Ordnung optimal angekoppelt sind.

Für die effiziente Reduzierung der HOM-Impedanzen ist eine möglichst breitbandige und reflexionsarme Anpassung der kreisförmigen Wellenleiter bei möglichst großer Kopplung von ausschlaggebender Bedeutung. Diese Wirkungen werden gerade durch die erfindungsgerriäße Lösung realisiert.

Um sicherzustellen, dass sowohl die bezüglich der Mittelebene symmetrischen Moden als auch die antisymmetrischen Moden effizient ausgekoppelt werden, sind die zirkularen Wellenleiter relativ zur Mittelebene des zylinderförmigen Resonatorhohlraums in Richtung seiner Längsachse versetzt.

Da die Wellenleiter in ihrem Winkel zur Achse des zylinderförmigen Resonatorhohiraumes einstellbar ausgebildet sind, beispielsweise mittels rotationssymmetrischer UHV-Flansche mit dem Resonatorhohlraum verbunden sind, ist die Orientierung des Wellenleitersteges relativ zur Strahlachse wählbar. Dadurch ist es möglich, die Ankopplung an einzelne in einem spezifischen Speicherring besonders störende HOM's selektiv zu optimieren.

Da die Wellenleiter mit ihren Stegen in den Resonatorhohlraum tiefer hineinragen als vom Verbindungselement, beispielsweise den erwähnten Flanschen, vorgegeben, wird durch die erfindungsgemäße Lösung gewährleistet, dass nicht am selben Ort die Vakuumübergänge und die HF-Übergänge realisiert sind. Die Teillänge der in den Resonatorhohlraum hineinragenden Stege der Wellenleiter wird (neben anderen geometrischen Parametern) durch numerische Simulation derart variiert, dass die HOM-Impedanzen oberhalb der cut-off-Frequenz (650 MHz) bis 3 GHz minimiert werden.

Insbesondere die Einstellung der Winkel der Stege der Wellenleiter bezüglich der Achse des zylinderförmigen Resonatorhohlraums mittels rotationssymmetrischer Flansche ermöglicht eine Optimierung der Ankopplung besonders störender HOM's.

In einer Ausführungsform ist vorgesehen, dass die Stege der Wellenleiter bezüglich der Achse des zylinderförmigen Resonatorhohlraums parallel ausgerichtet sind, d.h. die Winkel der Stegwellenleiter zur Achse des zylinderförmigen Resonatorhohlraums beträgt 0 Grad. Diese Ausführung ist die optimale Lösung für den Fall, dass alle HOM's vom Elektronenstrahl mit gleicher Stärke angeregt werden. Ist dies nicht der Fall, so erlaubt die Einstellbarkeit der Orientierung der Wellenleiterstege eine speicherringspezifische Minimierung der HOM's.

In einer anderen Ausführung weisen die zirkularen getaperten Stegwellenleiter eine variable Steghöhe auf, die über die Länge des getaperten Wellenleiters durch das Polynom zweiter Ordnung y = 3,6328 + 0,0347513x + 0,000183869x² beschrieben ist, wobei x die Länge (in mm) des getaperten Wellenleiters und y der halbe Abstand der Stege (in mm) zueinander bedeuten. Dieses Stegprofil ist besonders günstig, da die cut-off-Frequenz des Wellenleiter konstant gehalten wird und dadurch der Reflexionsfaktor der getaperten Wellenleitersektion im o.g. Frequenzbereich minimiert ist.

Eine weitere Ausführungsform sieht vor, dass der Impedanztransformator eine Sektion aufweist, die als getaperte Koaxialverbindung ausgebildet ist. Dadurch wird die Verwendung von Vakuum-HF-Fenstem beliebiger Ausführungsformen ermöglicht.

Der Resonatorhohlraum weist in einer nächsten Ausführungsform zur Optimierung der Shuntimpedanz des Fundamentalmodes eine Strahlrohröffnung mit nasenförmigen Erweiterungen auf. Diese verwendete "nose cone"-Geometrie im Bereich der Strahlrohröffnung bewirkt eine Konzentration des beschleunigenden Feldes auf der Resonatorachse, wodurch eine große Shuntimpedanz bei gleichzeitig hoher HOM-Dämpfungseffizienz erreicht wird. Durch die Realisierung einer hohen Shuntimpedanz ist im Beschleuinigerbetrieb eine energieeffizientere Beschleunigung des Elektronenstrahls i.V. zum Stand der Technik gewährleistet.

Die erfindungsgemäße Lösung ermöglicht mit ihrer Platz sparenden Bauweise den Einsatz von HOM-gedämpften Resonatoren in den meisten SynchrotronStrahlungsquellen. Die maximalen lokalen thermischen Leistungsdichten auf der inneren Oberfläche des Resonators im Übergangsbereich zwischen Wellenleiter und Resonatorwand (bei externer Anregung des Grundmodes) sind bei Verwendung runder Wellenleiter um etwa 50 % geringer als bei rechteckförmigen Wellenleitern. Dies erlaubt eine wesentlich einfachere Gestaltung der Kühlwasserkanäle..Aus fertigungstechnischer. Sicht ist die Verbindung eines runden Wellenleiters mit einem zylinderförmigen Resonator einfacher und kostengünstiger als die Verbindung eines rechteckförmigen Wellenleiters mit einer sphärischen oder glockenförmigen Ausführung. Im Vergleich zu den im Stand der Technik erwähnten Lösungen betragen die Herstellungungskosten nur etwa 40 %. Die für die Gestaltung der Strahlrohröffnung des Resonatorhohlraumes genutzte "nose cone"-Geometrie bewirkt - wie bereits erwähnt - eine hohe Shuntimpedanz des Fundamentalmodes bei gleichzeitiger effizienter HOM-Dämpfung.

Die Erfindung soll im folgenden Ausführungsbeispiel anhand von Zeichnungen näher erläutert werden.

Dabei zeigen
- Fig. 1: schematische Gesamtdarstellung eines HOM-gedämften HF- Resonators in Strahlrichtung;
- Fig. 2: schematische Seitenansicht gemäß Fig. 1; .
- Fig. 3: schematisch eine räumliche Schnittzeichnung durch einen HOM- gedämpften HF-Resonator gemäß Fig. 1;
- Fig. 4: einen Stegwellenleiter schematisch im Längsschnitt.

In Fig. 1 ist schematisch ein erfindungsgemäßer HOM-gedämpfter HF-Resonator dargestellt. In einem normalleitenden 500 MHz-Beschleunigungsresonator für Synchrotron-Quellen sind an einem zylinderförmigen Resonatorhohlraum **1** drei zirkulare Stegwellenleiter **2.1; 2.2; 2.3** mittels der Flansche **F1; F2; F3** angeordnet. Die Flansche **F1; F2; F3** ermöglichen die Einstellung der Orientierung der Stege der Wellenleiter **2.1; 2.2; 2.3.** Dargestellt in dieser Figur ist ebenfalls die Öffnung für ein HF-Einkoppelelement **4,** die Öffnung für den Tuner **3** und die Öffnung für den Anschluss an eine Messschleife **5.**

In der in Fig. 2 schematisch dargestellten Seitenansicht gemäß Fig. 1 ist gut erkennbar der Versatz der drei auf der Mantelfläche des Resonatorhohlraums **1** in Richtung seiner Längsachse angeordneten Wellenleiter **2.1; 2.2; 2.3** zueinander. Ebenfalls dargestellt sind in dieser Figur die lmpedanztransformatoren **6.1; 6.2; 6.3.** Der dargestellte erfindungsgemäße Versatz der Wellenleiter **2.1; 2.2; 2.3** zueinander bewirkt, dass sowohl die bezüglich der Mittelebene symmetrischen als auch antisymmetrischen Moden effizient ausgekoppelt werden. Eingezeichnet ist ebenfalls das Strahlrohr **SR,** in das der Resonatorhohlraum **1** eingepasst ist.

Die Fig. 3 ist eine schematische räumliche Schnittzeichnung des in Fig. 1 dargestellten HOM-gedämpften HF-Resonators. Hier ist nun gut erkennbar, wie jeweils die beiden Stege **S1.1** und **S2.1; S1.2** und **S2.2; S1.3** und **S2.3** der drei Wellenleiter **2.1; 2.2; 2.3** erfindungsgemäß in den Resonatorhohlraum **1** hineinragen, d.h. die Länge der Stege **S1.1; S2.1; S1.2; S2.2; S1.3; S2.3** ist größer als die Länge der Wandung der Wellenleiter **2.1; 2.2; 2.3.** Hierdurch erfolgt eine im Vergleich zum Stand der Technik verbesserte Ankopplung höherer Moden. Mittels der Flansche **F1; F2; F3** sind die zirkularen Wellenleiter **2.1; 2.2; 2.3** in ihrer Orientierung bezüglich der Strahlachse einstellbar mit dem Resonatorhohlraum **1** verbunden, wodurch eine speicherringspezifische Optimierung der Ankopplung besonders störender HOM's ermöglicht wird. Die Öffnung **R** des Strahlrohres **SR** im Resonatorhohlraum **1** weist eine "nose cone"-Geometrie auf, wodurch - wie bereits beschrieben - eine Konzentration des beschleunigenden Feldes auf der Resonatorachse realisiert ist.

Jedem Wellenleiter **2.1; 2.2; 2.3** ist - wie in Figur 3 dargestellt - auch je ein Impedanztransformator **6.1; 6.2; 6.3** zugeordnet. Diese Impedanztransformatoren **6.1; 6.2; 6.3** weisen je eine Sektion **7.1; 7.2; 7.3** auf, die als eine getaperte Koaxialleitung ausgebildet ist. Die spezielle Ausbildung der Wellenleiter **2.1; 2.2; 2.3** mit ihren in den Resonatorhohlraum **1** eindringenden jeweils symmetrisch angeordneten zwei Stegen **S1.1** und **S2.1; S1.2** und **S2.2; S1.3** und **S2.3** ist in dieser Schnittzeichnung besonders gut zu erkennen.

In der Figur 4 ist einer der drei zirkularen Wellenleiter **2** mit zwei symmetrisch angeordneten Stegen **S1; S2** im Längsschnitt dargestellt. Der Abstand der beiden Stege **S1; S2** im Wellenleiter **2** über seine Länge wird beispielsweise durch das Polynom zweiter Ordnung y = 3,6328 + 0,0347513x + 0,000183869x² beschrieben, wobei x die Länge (in mm) des getaperten Wellenleiters **2** und y der halbe Abstand der Stege (in mm) **S1; S2** zueinander bedeuten. Mit diesem Stegprofil wird die cut-off-Frequenz längs des Wellenleiters **2.1; 2.2; 2.3** konstant gehalten und dadurch - wie bereits erwähnt - der Reflexionsfaktor der getaperten Wellenleitersektion im Frequenzbereich 650 MHz bis 3 GHz minimiert.

Numerisch konnte nachgewiesen werden, dass die erfindungsgemäße Lösung die Realisierung eines Beschleunigerresonators erlaubt, der die fast vollständige Unterdrückung von multibunch-Instabilitäten in modernen Synchrotronstrahlungsquellen der dritten Generation gewährleistet. Ausserdem konnte gezeigt werden, dass die maximalen Stromschwellen in Synchrotronstrahlungsquellen i.V. zum Stand der Technik für Resonatoren mindestens um den Faktor 2 erhöht werden.

## Patentansprüche

1. HOM-gedämpfter Hochfrequenz-Resonator, aufweisend einen zylinderförmigen Resonatorhohlraum (1), auf dessen Mantelfläche drei zirkulare getaperte Wellenleiter (2.1; 2.2; 2.3) mit je zwei symmetrisch angeordneten Stegen (S1.1 und S2.1; S1.2 und S2.2; S1.3 und S2.3) angeordnet sind, wobei die cut-off-Frequenz des Wellenleitergrundmodes über die Länge der Wellenleiter (2.1; 2.2; 2.3) durch Variation der Steghöhe konstant gehalten ist, und die Stegwellenleiter (2.1; 2.2; 2.3) an ihrem Ende mit dem kleineren Durchmesser je einen Impedanztransformator (6.1; 6.2; 6.3) zur breitbandigen HF-Anpassung der Koaxialleitung aufweisen,
**dadurch gekennzeichnet, dass**
die Wellenleiter (2.1; 2.2; 2.3) mit je zwei symmetrisch angeordneten Stegen (S1.1 und S2.1; S1.2 und S2.2; S1.3 und S2.3) zur Einstellung einer Asymmetrie relativ zur Mittelebene des zylinderförmigen Resonatorhohlraums (1) in Richtung seiner Längsache versetzt auf der Mantelfläche des Resonatorhohlraums (1) angeordnet sind,
die Wellenleiter (2.1; 2.2; 2.3) mit den zwei symmetrisch angeordneten Stegen (S1.1 und S2.1; S1.2 und S2.2; S1.3 und S2.3) in ihrem Winkel zur Achse des zylinderförmigen Resonatorhohlraums (1) einstellbar ausgebildet sind und
die Stege (S1.1 und S2.1; S1.2 und S2.2; S1.3 und S2.3) der Wellenleiter (2.1; 2.2; 2.3) in den zylinderförmigen Resonatorhohlraum (1) derart hineinragen, dass die Moden höherer Ordnung optimal angekoppelt sind.

2. HOM-gedämpfter Resonator nach Anspruch 1,
**dadurch gekennzeichnet, dass**
die Stege (S1.1 und S2.1; S1.2 und S2.2; S1.3 und S2.3) der Wellenleiter (2.1; 2.2; 2.3) bezüglich der Achse des zylinderförmigen Resonatorhohlraums (1) parallel ausgerichtet sind.

3. HOM-gedämpfter Resonator nach Anspruch 1,
**dadurch gekennzeichnet, dass**
die zirkularen getaperten Stegwellenleiter (2.1; 2.2; 2.3) eine Steghöhe aufweisen, die über die Länge des getaperten Wellenleiters (2.1; 2.2; 2.3) durch das Polynom zweiter Ordnung $y = 3 , 6328 + 0 , 0347513 ⁢ x + 0 , 000183869 ⁢ {x}^{2}$
beschrieben ist, wobei x die Länge (in mm) des getaperten Wellenleiters und y der halbe Abstand der Stege (in mm) zueinander bedeuten.

4. HOM-gedämpfter Resonator nach Anspruch 1,
**dadurch gekennzeichnet, dass**
jeder Impedanztransformator (6.1; 6.2; 6.3) eine Sektion (7.1; 7.2; 7.3) aufweist, die als getaperte Koaxialleitung ausgebildet ist.

5. HOM-gedämpfter Resonator nach Anspruch 1,
**dadurch gekennzeichnet, dass**
der Resonatorhohlraum (1) eine Strahlrohröffnung (R) mit nasenförmigen Erweiterungen zur Konzentration des beschleunigenden Feldes auf der Resonatorachse aufweist.

## Claims

1. HOM attenuated high frequency resonator provided with a cylindrical resonator cavity (1) on the outer surface of which are arranged three circular tapered waveguides (2.1; 2.2; 2.3) with two symmetrically arranged ridges (S1.1 and S2.1; S1.2 and S2.2; S1.3 and S2.3) each, the cut-off frequency of the waveguide base mode being kept constant over the length of the waveguides (2.1; 2.2; 2.3) by varying the height of the ridges, and the ridge waveguides (2.1; 2.2; 2.3) being provided at their end of the smaller diameter with an impedance transformer (6.1; 6.2; 6.3) each for the broadband adjustment of the coaxial line,
**characterised by** the fact that
the waveguides (2.1; 2.2; 2.3) with two symmetrically arranged ridges (S1.1 and S2.1; S1.2 and S2.2; SS1.3 and S2.3) each for adjusting an asymmetry relative to the center plane of the cylindrical resonator cavity (1) are arranged offset in direction of its longitudinal axis on the outer surface of the resonator cavity (1),
the waveguides (2.1; 2.2; 2.3) with the two symmetrically arranged ridges (S1.1. and S2.1; S1.2 and S2.2; S1.3 and S2.3) each are structured for adjusting their angle relative to the axis of the cylindrical resonator cavity (1) and
the ridges (S1.1 and S2.1; S1.2 and S2.2; S1.3 and S2.3) of the waveguides (2.1; 2.2; 2.3) protrude into the cylindrical resonator cavity (1) such that the modes of higher order are optimally coupled.

2. HOM attenuated resonator of claim 1,
**characterised by** the fact that
the ridges (S1.1 and S2.1; S1.2 and S2.2; S1.3 and S2.3) of the waveguides (2.1; 2.2; 2.3) are arranged parallel relative to the axis of the cylindrical resonator cavity (1).

3. HOM attenuated resonator of claim 1,
**characterised by** the fact that
the circular tapered ridge waveguides (2.1; 2.2; 2.3) have a ridge height defined over the length of the tapered waverguides (2.1; 2.2; 2.3) by the second order polynomial $y = 3.6328 + 0.347513 ⁢ x + .000183869 {x}^{2} ,$
wherein x is the length (in mm) of the tapered waverguide and y is half the spacing of the ridges (in mm) between each other.

4. HOM attenuated resonator of claim 1,
**characterised by** the fact that
each impedance transformer (6.1; 6.2; 6.3) is provided with a section (7.1; 7.2; 7.3) structured as a coaxial line.

5. HOM attenuated resonator of claim 1,
**characterised by** the fact that
the resonator cavity (1) is provided with a nose cone shaped beam hole (R) for the concentration of the accelerating field on the resonator axis.

## Revendications

1. Résonateur haute fréquence à amortissement des modes d'ordre supérieur, comprenant une cavité de résonateur (1) de forme cylindrique, dont la surface enveloppe comporte trois guides d'ondes circulaires comiques (2.1 ; 2.2 ; 2.3), ayant chacun deux entretoises (81.1 et S2.1 ; S1.2 et S2.2 ; S1.3 et 52.3) disposées symétriquement, la fréquence de coupure du mode de base du guide d'ondes étant maintenue constante pour la longueur du guide d'ondes (2.1 ; 2.2 ; 2.3) par variation de la hauteur des entretoises et chaque extrémité de petit diamètre des guides d'ondes en forme d'entretoises (2.1 ; 2.2 ; 2.3) a un transformateur d'impédance (6.1 ; 6.2 ; 6.3) pour l'adaptation HF en bande large de la ligne coaxiale,
**caractérisé en ce que**
les guides d'ondes (2.1 ; 2.2 ; 2.3) comportant chacun deux entretoises (S1.1 et S2.1 ; S1.2 et S2.2 ; S1.3 et S2.3) disposées symétriquement sont décalés en direction de l'axe longitudinal vers la surface enveloppe de la cavité résonante (1), pour régler une asymétrie par rapport au plan médian de la cavité résonante de forme cylindrique (1),
les guides d'ondes (2.1 ; 2.2 et 2.3) avec les deux entretoises symétriques (S1.1 et S2.1 ; S1.2 et S2.2 ; S1.3 et S2.3) sont réglables par leur angle par rapport à l'axe de la cavité de forme cylindrique (1) du résonateur, et
les entretoises (S1.1 et S2.1 ; S1.2 et S2.2 ; S1.3 et S2.3) des guides d'ondes (2.1 ; 2.2 ; 2.3) pénètrent dans la cavité résonante (1) de forme cylindrique pour coupler de façon optimale les modes d'ordre supérieur.

2. Résonateur haute fréquence à amortissement des modes d'ordre supérieur selon la revendication 1,
**caractérisé en ce que**
les entretoises (S1.1 et S2.1 ; S1.2 et S2.2 ; S1.3 et S2.3) des guides d'ondes (2.1 ; 2.2 ; 2.3) sont parallèles à l'axe de la cavité de forme cylindrique (1) du résonateur.

3. Résonateur haute fréquence à amortissement des modes d'ordre supérieur selon la revendication 1,
**caractérisé en ce que**
les guides d'ondes circulaires coniques à entretoises (2.1 ; 2.2 ; 2.3) ont une hauteur d'entretoise qui est donnée, selon la longueur du guide d'onde comique (2.1 ; 2.2 ; 2.3), par le polynôme du second ordre : $y = 3 , 6328 + 0 , 0347513 ⁢ x + 0 , 000183869 ⁢ {x}^{2}$
x étant la longueur (en mm) du guide d'onde comique et y la moitié de l'écartement des entretoises (en mm).

4. Résonateur haute fréquence à amortissement des modes d'ordre supérieur selon la revendication 1,
**caractérisé en ce que**
chaque transformateur d'impédance (6.1 ; 6.2 ; 6.3) a une section (7.1 ; 7.2 ; 7.3) réalisée comme conduite coaxiale comique.

5. Résonateur haute fréquence à amortissement des modes d'ordre supérieur selon la revendication 1,
**caractérisé en ce que**
la cavité de résonateur (1) comporte un orifice d'entrée de faisceau (R) avec des extensions en forme de bec pour concentrer le champ d'accélération sur l'axe du résonateur.
